# EUROPÄISCHE PATENTSCHRIFT

(11) **EP 1 653 020 B1**
(45) Veröffentlichungstag und Bekanntmachung des Hinweises auf die Patenterteilung: **05.08.2009**
(21) Anmeldenummer: 04025468.2
(22) Anmeldetag: 27.10.2004
(51) Int. Cl.: E04B 1/70

(54) **Entfeuchtungsgerät**
Drying device
Dispositif d'assèchement

(43) Veröffentlichungstag der Anmeldung: 03.05.2006
(73) Patentinhaber: FIK-Innovations-GmbH, 6343 Buonas ZG (CH)
(72) Erfinder: Othmar A. Grüter- Meier, 6010 Kriens (CH)
(74) Vertreter: Kemény AG Patentanwaltbüro

(56) Entgegenhaltungen:
- EP-B- 0 354 150

## Beschreibung

Die vorliegende Erfindung betrifft eine Anordnung zum Entfeuchten bzw. Trockenlegen von Bauteilen oder Bauwerken gemäss dem Oberbegriff nach Anspruch 1 sowie ein Verfahren zum Entfeuchten von Bauwerkteilen oder Bauwerken.

Im Speziellen betrifft die vorliegende Erfindung eine Anordnung bzw. ein Gerät zur Entfeuchtung von Mauerwerken aller Art und zur Bekämpfung von Pilzbefall an Gebäuden, Objekten oder Bauwerksteilen. Solch eine Anordnung mit den Merkmalen des Oberbegriffs des Anspruchs 1 ist aus dem Dokument EP 0 354 150 B bekannt.

Es ist längst bekannt, dass Feuchtigkeit bzw. Feuchtigkeitspartikel über Wasserläufe, Grundwasserströme und aufgespaltenen Felsversturz, usw. schwerwiegende Schäden anrichten bzw. verursachen, sobald über solchen Stellen Bauten bzw. Bauwerke erstellt werden und sogenannter Geologischen-Bodenfeuchtigkeit ausgesetzt sind.

Es ist bekannt in Mauern bzw. Mauerwerken aufsteigende Feuchtigkeit, beispielsweise durch Einlegen von Isolierlagen wie Dachpappen, zu verhindern. Dies ist aber insbesondere bei bestehenden Gebäuden nicht überall und nicht immer problemlos durchführbar. Ferner sind durch elektrischen Strom betriebene Geräte bekannt, deren Wirkung jedoch gering ist und zudem der Problematik der Erzeugung vom Elektrosmog unterworfen sind.

Es ist deshalb eine Aufgabe der vorliegenden Erfindung eine Massnahme vorzuschlagen mittels welcher sowohl an bestehenden Gebäuden bzw. Bauwerksteilen wie auch bei Neubauten eine wirkungsvolle Unterbindung von Feuchtigkeit und/oder vom Pilzbefall erreicht werden kann.

Erfindungsgemäss vorgeschlagen wird eine Anordnung gemäss dem Wortlaut nach Anspruch 1 sowie ein Verfahren gemäss dem Wortlaut nach Anspruch 8.

Vorgeschlagen wird ein Neutralisations- und Entfeuchtungsgerät, welches sowohl die Feuchtigkeit wirkungsvoll aufhebt sowie auch Mauerpilzbefall gänzlich verschwinden lässt bzw. unterbindet. Die erfindungsgemässe Anordnung bzw. das erwähnte Neutralisations- und Entfeuchtungsgerät weist mindestens zwei oder mehr voneinander beabstandete übereinander liegende weitgehendst kreisrund ausgebildete Ringe aus einem gut leitendem elektrischen Material auf, welche auf der Oberfläche eines verzinnten metallischen Haltegerippe und/oder vorzugsweise weitgehendst halbhohlkugelförmigen Körpers angeordnet bzw. befestigt sind und wobei die Ringe untereinander elektrisch leitend verbunden sind und der kleinste oberste Ring über einen Kondensator und/oder einer Spule mit dem untersten bzw. grössten Ring verbunden ist, welch letzterer zusätzlich geerdet ist.

Diese vorzugsweise 6 bis 8 mm starken und auch veredelten in diversen Dimensionen gehaltenen kurzgeschlossenen und übereinander liegenden Ringe sind am Körper mittels Verankerungen wie Klemmen befestigt bzw. angeheftet. Mittels vorzugsweise senkrecht zu den jeweiligen Ringen angeordneten Löchern sind die jeweils notwendigen Kabelanschlüsse beispielsweise aus einem isoliertem Elektrokabel durch den halbhohlkugelförmigen Körper an die Ringe geführt, an welchen sie mit dem jeweiligen Kabelschuh beispielsweise mittels rostfreien Schrauben und Unterlagsscheiben angeschlossen sind. Diese Kabelanschlüsse werden von den entsprechenden oben erwähnten Löcher, welche beispielsweise ca. 3.2 mm stark sein können, ins Innere des Körpers geführt, wo sie zusammengesetzt und mittels einer Spule und/oder dem erwähnten Kondensator zusammengekoppelt werden, wobei der eine Anschluss an der Spule oder dem Kondensator zum kleinsten und obersten Ring geführt wird und das andere Ende der Spule oder des Kondensators mit dem untersten oder grössten Ring zusammengekoppelt wird. Letzterer Anschluss ist zusätzlich mit einem Erdungskabel gekoppelt, welches nach ausserhalb des Körpers geführt ist.

Der Körper mit den Ringen ist in einem Behältnis aus einem elektrisch isolierenden Material, wie beispielsweise Holz, angeordnet, welches Behältnis wenigstens nahezu verschlossen ausgebildet ist. Dieses erste Behältnis beispielsweise aus Holz wie Pappelholz, ist weiter in einem zweiten Behältnis eingegossen, wobei als Giessmaterial ein Baumörtel oder ein Bauverdichtungsschaum gewählt werden kann, und das weitere Behältnis ist vorzugsweise aus einem polymeren Material gefertigt. Wichtig ist dabei, dass dieses weitere Behältnis aus einem elektrisch nicht leitenden Material gefertigt ist, wie insbesondere aus dem erwähnten polymeren Material, um eine Abschirmung gegenüber einwirkenden Erdfeldern oder Störfeldern zu gewährleisten.

Weitere bevorzugte Ausführungsvarianten der erfindungsgemässen Anordnung bzw. des Gerätes sind in den abhängigen Ansprüchen charakterisiert.

Es hat sich nun gezeigt, dass mittels der erfindungsgemässen Anordnung bzw. dem erwähnten Gerät dem Aufsteigen von Feuchtigkeit im Mauerwerk entgegengewirkt werden kann. Eine genaue theoretische Erklärung für diesen Effekt, dem sogenannten Grüter-Effekt, ist nicht bekannt, es wird jedoch vermutet, dass die Anordnung auf Eigenschaften bzw. Veränderungen des elektrischen bzw. magnetischen Erdfeldes anspricht und seinerseits einen beeinflussenden Faktor bildet, welcher der im Mauerwerk heraufsteigenden Bodenfeuchtigkeit entgegenwirkt. Zwar benötigt die erfindungsgemässe Anordnung bzw. das erwähnte Neutralisations- und Entfeuchtungsgerät keine Energiezufuhr mit Ausnahme jener des Erdfeldes und ein wesentlicher Vorteil besteht darin, dass die Anordnung bzw. das Gerät in seiner Aufstellung "unabhängig" ist von den örtlichen Gegebenheiten, da das Gerät flächendeckend arbeitet! Mit anderen Worten kann die erfindungsgemässe Anordnung bzw. das Gerät an irgendeiner Stelle des Bauwerkes angeordnet werden, beispielsweise jedoch im Bereich des unteren Teiles bzw. im Keller oder auf Etagenböden. Im Keller beispielsweise soll das Gerät vorzugsweise auf Backsteine gesetzt werden, wenn ein Naturboden vorhanden ist. Auf Etagenböden vorzugsweise auf dünne Holzleisten, dass heisst immer ca. vorzugsweise 3 bis 8 cm ab Boden. Selbstverständlich kann das Gerät auch direkt auf den Boden gestellt werden, vorzugsweise nicht jedoch an Wände oder in der Nähe von feuchten Flecken. Bevorzugt wäre die Raummitte, falls die Platzverhältnisse dies zulassen.

Schliesslich ist auch das Anordnen in einem Mauerwerksboden selbst möglich, wie beispielsweise in einer grossen Autoeinstellhalle.

Die Erfindung wird nun beispielsweise in unter Bezug auf die beigefügten Figuren näher erläutert.

### Dabei zeigen:

- Figur 1: schematisch im Schnitt von oben gesehen ein Behältnis geeignet für das Anordnen des erfindungsgemässen Neutralisations- und Entfeuchtungsgerät,
- Figur 2: im Querschnitt von der Seite gesehen, das Behältnis aus Figur 1 beinhaltend das Neutralisations- und Entfeuchtungsgerät,

- Figur 3: Ausschnittsweise einen einzelnen elektrisch leitenden Ring des erfindungsgemässen Neutralisations- und Entfeuchtungsgerätes,
- Figur 4: in Perspektive seitlich von oben gesehen, das sogenannte Herzstück des Neutralisations- und Entfeuchtungsgerätes,
- Figur 5: schematisch von oben gesehen, das in Behältnis gemäss Figur 1 angeordnete Herzstück, und
- Figur 6: in seitlich gesehenem Querschnitt die erfindungsgemässe Anordnung mit Behältnis und darin angeordnetem Herzstück.

Die Figuren 1 und 2 zeigen schematisch dargestellt ein Ausführungsbeispiel in der Aufsicht und im Schnitt entsprechend der Linie II-II der Figur 1. In einem äusseren Behältnis 1 aufweisend einen Behältnisboden 5 sowie einen Behältnisdeckel 2, welcher in den Ecken mittels Verankerungen 4 an den Seitenwandungen befestigt ist, ist ein weiteres Behältnis 6 angeordnet, welches weitgehendst in sich geschlossen ist. Das äussere erste Behältnis 1 ist vorzugsweise aus einem elektrisch isolierenden Polymer-Material gefertigt, währendem das innere Behältnis vorzugsweise aus Holz, wie beispielsweise Pappelholz, gefertigt ist. Zwischen den beiden Wandungen der beiden Behältnisse ist der Zwischenraum vorzugsweise mit einem Füllmaterial ausgefüllt wie bspw. ein Zementmörtel oder einem Bauverdichtungsschaum.

Im Inneren der Holzkiste 6 angeordnet ist das eigentliche Herzstück des Neutralisations- und Entfeuchtungsgerätes, welches detaillierter in Figur 4 dargestellt ist. Dieses Herzstück ist andeutungsweise schematisch in Figur 2 erkennbar, welches Herzstück ja bekanntlich einen halbhohlkugelförmigen Körper aufweist, welcher in Figur 2 mit der Ziffer 7a bezeichnet ist. Auf diesem halbhohlkugelförmigen Körper, auch Befestigungskörper bezeichnet, sind diverse in sich geschlossene Ringe aus einem elektrisch leitenden Material angeordnet, wobei ein derartiger Ring schematisch in Figur 3 dargestellt ist und mit dem Bezugszeichen 8 bezeichnet ist. Diese Ringe 8 sind mit diversen Klemmen oder anderen geeigneten Befestigungsmitteln auf dem Befestigungskörper 7a fest angeordnet und weisen zudem eine Anschlussstelle 9 auf für einen notwendigen Kabelanschluss. Durch den halbhohlkugelförmigen Befestigungskörper 7a hindurch und vorzugsweise in senkrecht zum jeweiligen Ring 8 verlaufenden Löchern erfolgen die notwendigen Kabelanschlüsse 12, wie unter Bezug auf die Figuren 4 bis 6 erkennbar. Die durch die Ringe hindurch verlaufenden Löcher weisen vorzugsweise einen Durchmesser in der Grössenordnung von ca. 3.2 mm auf. Der Kabelanschluss 12 des vorzugsweise isolierten Elektrokabels mit einem Querschnitt von beispielsweise 1.5 mm2 erfolgt jeweils mittels eines Kabelschuhs 9, befestigt beispielsweise mit rostfreien Schrauben und Unterlagsscheiben.

In Figur 4 nun ist das eigentliche Aufbauherzstück des Neutralisations- und Entfeuchtungsgerätes dargestellt, aufweisend den Befestigungskörper 7a beispielsweise bestehend aus einem polymeren Material, sowie den auf der äusseren Oberfläche angeordnetem übereinander liegenden und voneinander beabstandeten Ringen 8 aus einem elektrisch gut leitendem Material wie beispielsweise Kupfer oder einer Kupferlegierung. Diese Ringe sind mittels Klemmen 10 auf der äusseren Oberfläche des Befestigungskörpers 7a fest angeordnet. Von den vorgenannten Kabelanschlüssen 12 werden die Anschluss-Kabel durch die entsprechenden Löcher am Befestigungskörper 7a ins Innere der Halbhohlkugel geführt und dort zusammengesetzt und mit einer Spule und/oder einem Kondensator 11 zusammengekoppelt, wie in den Figuren 5 und 6 erkennbar. Dabei ist der eine Anschluss des Kondensators zum kleinsten Ring 8 geführt und der andere Anschluss der Spule oder des Kondensators ist zum grössten Ring 8 geführt und mit einem Erdungskabel zusammengekoppelt, welch letzteres nach aussen, dass heisst ausserhalb des Behältnisses 1 geführt ist. Optional ist es möglich zusätzlich einen Kontrollanschluss 14 am äusseren Behältnis vorzusehen, welcher mit dem Anschluss an der Spule oder dem Kondensator mittels einem Anschlusskabel 13 verbunden ist, welcher mit dem kleinsten Ring verbunden ist. An diesem Kontrollanschluss können mittels eines üblichen Messgeräts die im Herzstück produzierten "Millivolt" gemessen werden.

Wie insbesondere in den Figuren 5 und 6 gut erkennbar, ist der halbhohlkugelförmige Befestigungskörper 7a "kopfüber" im inneren Behältnis 6 beispielsweise aus Pappelholz auf dem entsprechenden Boden angeordnet und das Behältnis aus Pappelholz ist seinerseits im äusseren Behältnis 1 beispielsweise aus Kunststoff eingegossen. Aus diesem Grund muss vor dem Eingiessen die innere Holzkiste abgedeckt werden, da das anschliessend eingegebene Einfüllmaterial ebenfalls den Deckel des inneren Behältnisses 6 überdeckt. Das innere Behältnis 6, beispielsweise aus Holz, beinhaltend das unter Bezug auf Figur 4 beschriebene Herzstück, aufweisend den entsprechenden Hohlraum muss aus diesem Grund ausreichend isoliert sein.

In Figur 5 sind die kurzgeschlossenen und beispielsweise veredelten Ringe 8 in Draufsicht gut erkennbar mit dem innen liegenden in der Mitte des Hohlraumes bzw. Bodens des inneren Behältnisses angeordneten Kondensators 11 und dessen Anschlüsse bzw. Verbindungen.

Um eine ausreichende Abschirmung des innen liegenden Herzstückes zu gewährleisten, beispielsweise gegen einwirkendes Erdfeld oder andere Störfelder, ist es vorteilhaft, das äussere Behältnis 1 aus einem elektrisch isolierenden Material wie beispielsweise einem geeigneten Polymer herzustellen.

Um eine gute Isolierung des Herzstückes zu gewährleisten, ist es zudem vorteilhaft das innere Behältnis 6 wie bereits oben erwähnt beispielsweise aus Pappelholz zu fertigen und zudem ist es von Vorteil zwischen den beiden Behältnissen ein Einfüllmaterial Alibitum, wie beispielsweise einen Bauverdichtungsschaum, Sand oder Zement mit Zementmörtelmischung einzugiessen.

Erfindungsgemäss hat es sich nun gezeigt, dass durch das Anordnen des unter Bezug auf die Figuren 1 bis 6 beschriebenen Gerätes an einer beliebigen Stelle eines Bauwerkes eine wirkungsvolle Entfeuchtung bzw. Trockenlegung von feuchten Abschnitten erzielt werden kann. Dabei kann das Gerät an irgendeiner Stelle angeordnet werden, vorzugsweise wird das Gerät nahe derjenigen Stellen platziert, wo die Feuchtigkeit auftritt. Dies ist in der Regel im unteren Bereich eines Gebäudes, wo durch das Mauerwerk aufsteigende Feuchtigkeit beispielsweise zur Beeinträchtigung des Mauerwerkes selbst oder aber zu Pilzbildung führen kann. Das Gerät wird vorzugsweise immer am Boden wie beispielsweise im Keller oder auf Etagenböden oder in Gängen angeordnet, wobei vorzugsweise eine dünne Unterlage wie beispielsweise eine Holzleiste verwendet werden kann. Allerdings sei noch einmal darauf hingewiesen, dass das Gerät flächendeckend arbeitet und dem jeweiligen Standort nicht primäre Bedeutung zukommt. Lediglich an Wänden oder in der Nähe von feuchten Flecken, sollte das Gerät nicht stationiert werden.

Zusammengefasst kann man die Feststellung treffen, dass mit viel weniger Utensilien und Bestandteilen in Entfeuchtungsgeräten, als heute auf dem Markt erhältlich, grössere, wenn nicht gar allergrösste Wirkungen erzielt werden können. Aus diesem Grund stellt das erfindungsgemäss beschriebene Gerät eine wesentliche Verbesserung dar und das erfindungsgemäss beschriebene Neutralisations- und Entfeuchtungsgerät ist somit ein Gerät der allerneusten Generation.

Bei dem unter Bezug auf die Figuren 1 bis 6 dargestellten Gerät sowie den oben beschriebenen Ausführungen handelt es sich selbstverständlich nur um Beispiele. So ist bewusst beispielsweise nicht näher auf die zu verwendenden Polymere eingegangen worden, welche einerseits für die Behältnisse und andererseits für den Befestigungskörper verwendet werden können. Einerseits bieten sich hier herkömmliche Polymere an wie beispielsweise Polyethylen, PVC, Polyamid, Polypropylen, etc. Auch hochwertigere Polymere wie beispielsweise duroplastische Polymere wie Bakelit, Epoxid, PU-Harze, Polyester-Harze, Laminatverbundwerkstoffe, etc. können verwendet werden. Auch für die leitenden Materialen bieten sich selbstverständlich alle bekannten gut leitenden Materialen bzw. Legierungen an.
FIG 1) - Zwei Stück Einbaubehälter.
   1) Kunststoffbehälter
   4) Verankerung
   5) Kunststoffbehölterboden
   6) Holzkiste (Pappel).
   7) Boden Holzkiste.
FIG 2) - Schnitt 2 x Einbaubehälter.
   1) Kunststoffbehälter.
   2) **Kunststoffbehälter-Deckel**
   3) Verankerung
   4) Linke Verankerung
   5) Kunststoffbehälterboden
   6) Holzkiste (Pappel)
   7a) Plastikbecken, ∅ 24 cm. - Polymeren Material.
FIG 3) - Draufsicht 'Ringmontage'.
   7a Plastikbecken, ∅ 24 cm.
   8) Veredelte oder verzinnte 5-8 m/m Ringe.
   9) Verankerungen mit Schrauben (Kabelanschlüsse).
   10) Diverse Klemmen für Halterung der Ringe.

## Patentansprüche

1. Anordnung zum Entfeuchten bzw. Trockenlegen von Bauteilen oder Bauwerken **gekennzeichnet durch** mindestens zwei oder mehr voneinander beabstandete übereinander liegende weitgehendst kreisrunde ausgebildete Ringe (8) aus einem gut elektrisch leitendem Material, welche auf der Oberfläche eines weitgehendst halbhohlkugelförmigen Körpers (7a) bzw. aus einem Polymer-Material oder auf einem Metallgerippe angeordnet bzw. befestigt sind, wobei die Ringe(8) untereinander elektrisch leitend verbunden sind und der kleinste oder oberste Ring über einen Kondensator (11) und/oder eine Spule mit dem untersten bzw. grössten Ring verbunden ist, welch letzterer zusätzlich geerdet ist.

2. Anordnung nach Anspruch 1, **dadurch gekennzeichnet, dass** der halbhohlkugelförmige Körper (7a) mit den Ringen (8) innerhalb eines wenigstens nahezu geschlossenen bzw. nach aussen isolierten Behältnisses (6) aus einem nicht leitenden Material wie bei beispielsweise Holz angeordnet ist, mit der Halbhohlkugelöffnung auf den Boden des Behältnisses aufliegend.

3. Anordnung nach einem der Ansprüche 1 oder 2, **dadurch gekennzeichnet, dass** das erste Behältnis (6) vorzugsweise aus Holz seinerseits in einem weiteren Behältnis (1) aus einem Polymer-Material eingebetet angeordnet ist.

4. Anordnung nach Anspruch 3, **dadurch gekennzeichnet, dass** das erste Behältnis (6) mittels einem Füllmaterial wie beispielsweise einem Baumörtel oder einem Bauverdichtungsschaum im weiteren Behältnis (1) eingebetet angeordnet ist.

5. Anordnung nach einem der Ansprüche 1 bis 4 **dadurch gekennzeichnet, dass** mindestens vier kurzgeschlossene Ringe (8) vorzugsweise mit einem Durchmesser von ca. 6-8 mm auf der halbhohlkugelförmigen Körperoberfläche angeordnet sind, welche Ringe (8) mittels Klemmen (10) auf der Oberfläche fest angeordnet sind und welche Ringe Kabelanschlüsse (12) für die Verkabelung aufweisen vorzugsweise bestehend aus einem senkrecht zum jeweiligen Ring (8) verlaufenden Loch, vorzugsweise aufweisend einen Durchmesser von 3.2 mm wobei die durch die Körperwandung (7a) hindurch verlaufenden vorzugsweise isolierten Elektrokabel mittels einem jeweiligen Kabelschuh (9) mit beispielsweise rostfreien Schrauben und Unterlagsscheiben am jeweiligen Ring (8) befestigt sind.

6. Anordnung nach einem der Ansprüche 1 bis 5, **dadurch gekennzeichnet, dass** die Ringe aus einem elektrisch gut leitenden Metall wie beispielsweise Kupfer oder einer gut leitenden Kupferlegierung hergestellt sind.

7. Anordnung nach einem der Ansprüche 1 bis 6, **dadurch gekennzeichnet, dass** ausserhalb des weiteren Behältnisses (1) eine sogenannte Kontrollmarke (14) angeordnet ist, welche mit demjenigen Anschluss an der Spule oder dem Kondensator elektrisch leitend verbunden ist, welche zum kleinsten Ring (8) geführt ist.

8. Verfahren zum Entfeuchten von Bauteilen bzw. Bauwerken, **dadurch gekennzeichnet, dass** eine Anordnung nach einem der Ansprüche 1 bis 7 auf Böden, gegebenenfalls leicht beabstandet in Bauwerken oder Bauwerkteilen angeordnet wird, in welchen die Entfeuchtung durchzuführen ist.

9. Verfahren zum Entfeuchten bzw. Trockenlegen von Bauwerksteilen bzw. Bauwerken, **dadurch gekennzeichnet, dass** die Anordnung nach einem der Ansprüche 1 bis 7 die Feuchtigkeit aufhebt und Mauerpilzbefall wenigstens nahezu gänzlich verschwinden lässt unter Verwendung des sogenannten Grüter-Effektes.

10. Verwendung der Anordnung nach einem der Ansprüche 1 bis 7 in Bauwerken oder an Bauwerksteilen zur Verhinderung von Feuchtigkeit oder Pilzbildung insbesondere bei Bauwerken oder Bauwerksteilen gebaut nahe am oder im Grundwasser.

## Claims

1. Arrangement for dehumidifying or draining, respectively, of building components or constructions **characterized in** at least two or more almost circular formed rings (8) spaced apart from each other lying upon each other out of a highly electrically conductive material, which are arranged or attached, respectively, on the surface of an almost semihollow ball shaped body (7a) or out of a polymer material, respectively, or on a metal carcass, wherein the rings (8) are electrically interconnected and the smallest or the topmost ring is connected via a condenser (11) and/or a coil to the bottom or biggest ring, respectively, which the latter is additionally earthed.

2. Arrangement according to claim 1, **characterized in that** the semihollow ball shaped body (7a) with the rings (8) is arranged inside a receptacle (6), at least almost closed or isolated to the outside, out of a non-conductive material as wood for example, with the opening of the semihollow ball laying up on the bottom of the receptacle.

3. Arrangement according to one of the claims 1 or 2, **characterized in that** the first receptacle (6) is preferably out of wood being on his part arranged embedded in a further receptacle (1) out of a polymer material.

4. Arrangement according to claim 3, **characterized in that** the first receptacle (6) is arranged embedded in the further receptacle (1) with the aid of a filling material as for example a building mortar or a construction compaction foam.

5. Arrangement according to one of the claims 1 to 4, **characterized in that** a least four short-circuited rings (8), preferably of a diameter of about 6-8 mm, are arranged on the semihollow ball shaped body surface, which rings (8) are solidly arranged on the surface with the aid of clamps (10) and which rings comprise cable connections (12) for the wiring, preferably consisting of a hole running perpendicularly to the respective ring (8), preferably comprising a diameter of 3.2 mm, preferably isolated electric cables running through the body wall (7a) with the aid of a respective cable lug (9) with rustless screws and washers for example being attached at the respective ring (8).

6. Arrangement according to one of the claims 1 to 5, **characterized in that** the rings are made out of a highly electrically conductive metal as for example copper or a highly conductive copper base alloy.

7. Arrangement according to one of the claims 1 to 6, **characterized in that** outside the further receptacle (1) a so-called control tag (14) is arranged, which is electrically conductive connected to that connection at the coil or the condenser, respectively, which is led to the smallest ring (8).

8. Method for dehumidifying of building components or constructions, **characterized in that** an arrangement according to one of the claims 1 to 7 is arranged on grounds, if need be, slightly distanced in buildings or building parts, in which the dehumidification is to be executed.

9. Method for dehumidifying or draining, respectively, of building components or constructions, **characterized in that** the arrangement according to one of the claims 1 to 7 abolishes the humidity and brings the mural fungal attack at least almost to disappear in applying the so-called Grüter-effect.

10. Use of the arrangement according to one of the claims 1 to 7 in constructions or at building components for the prevention of humidity or fungal generation in particular at constructions or building components built near or in the groundwater.

## Revendications

1. Arrangement pour déshumidifier ou drainer, respectivement, des éléments de construction ou de bâtiments, **caractérisé par** au moins deux ou plus d'anneaux (8) chevauchants presque circulaires espacés chacun de l'autre en un matériel bien conducteur électrique, qui sont arrangés ou attachés, respectivement, sur le surface d'un corps de forme de boule demi-creuse (7a) ou d'un matériel en polymère, respectivement, ou sur un squelette en métal, les anneaux étant reliés électriquement entre eux et l'anneau le plus petit ou tout en haut est connecté par un condensateur (11) et/ou une bobine à l'anneau le plus bas ou le plus grand, respectivement, qui de ce dernier est mis à la terre en outre.

2. Arrangement selon la revendication 1, **caractérisé en ce que** le corps de forme de boule demi-creuse (7a) avec les anneaux (8) est arrangé à l'intérieur d'un récipient (6), au moins presque fermé ou isolé vers l'extérieur, en un matériel non-conducteur comme du bois par exemple, avec l'ouverture de la boule semi-creuse reposant sur le fond du récipient.

3. Arrangement selon une des revendications 1 ou 2, **caractérisé en ce que** le premier récipient (6) est préférablement en bois étant à son tour arrangé encastré dans le récipient (1) ultérieur en un matériel en polymère.

4. Arrangement selon la revendication 3, **caractérisé en ce que** le premier récipient (1) est arrangé encastré dans le récipient (1) ultérieur à l'aide d'un matériel de remplissage comme par exemple mortier de construction ou une mousse de compactage de construction.

5. Arrangement selon une des revendications 1 à 4, **caractérisé en ce qu'**au moins quatre anneaux (8) court-circuités, préférablement d'un diamètre environ 6-8 mm, sont arrangés sur le corps de forme de boule semi-creuse, quels anneaux (8) sont arrangés solidement sur le surface à l'aide des bornes de connexion (10) et quels anneaux comprennent des raccords de câble (12) pour la pose de câbles, préférablement consistant d'un trou courant de façon perpendiculaire à l'anneau (8) correspondant, préférablement comprenant un diamètre de 3.2 mm, les câbles électriques préférablement isolés passant par le paroi du corps (7a) à l'aide d'une cosse de câble (9) correspondante avec des visses et rondelles inoxydables par exemple étant attachés à l'anneau (8) respective.

6. Arrangement selon une des revendications 1 à 5, **caractérisé en ce que** les anneaux sont fabriqués d'un métal bien conducteur comme par exemple en cuivre ou un alliage en cuivre bien conducteur.

7. Arrangement selon une des revendications 1 à 6, **caractérisé en ce qu'**à l'extérieur du récipient (1) ultérieur un soi-disant repère de contrôle (14) est arrangé, qui est connecté électriquement de façon conducteur à celle connexion à la bobine ou au condensateur, qui est conduit à l'anneau le plus petit.

8. Procédé à déshumidifier des éléments de construction ou de bâtiments, respectivement, **caractérisé en ce qu'**un arrangement selon une des revendications 1 à 7 est arrangé sur les sols, le cas échéant légèrement espacé dans des bâtiments ou éléments de construction, dans lesquels la déshumidification est à exécuter.

9. Procédé à déshumidifier ou à drainer, respectivement, des éléments de construction ou de bâtiments, **caractérisé en ce** l'arrangement selon une des revendications 1 à 7 abolit l'humidité et fait presque disparaître l'attaque des champignons en utilisant le soi-disant effet de Grüter.

10. Usage de l'arrangement selon une des revendications 1 à 7 dans des bâtiments ou aux éléments de construction pour l'empêchement de l'humidité ou formation de champignon, en particulier aux bâtiments ou éléments de construction construits près ou dans l'eau souterraine.
